# EUROPÄISCHE PATENTANMELDUNG

(11) **EP 1 535 536 A1**
(43) Veröffentlichungstag der Anmeldung: **01.06.2005**
(21) Anmeldenummer: 04026543.1
(22) Anmeldetag: 09.11.2004
(51) Int. Cl.: A47B 21/00

(54) **Vorrichtung zum lösbaren Befestigen einer Steckdosenleiste an einem Möbelstück**

(30) Priorität: 27.11.2003 DE 20318352 U
(71) Anmelder: Tehalit GmbH, 67716 Heltersberg (DE)
(72) Erfinder: Kauf, Peter, 66482 Zweibrücken (DE); Schnurr, Richard, 66957 Vinningen (DE); Roschy, Gerd, 67714 Waldfischbach (DE)
(74) Vertreter: Patentanwälte Möll und Bitterich

(57) **Zusammenfassung**

Gegenstand der Erfindung ist die lösbare Befestigung von Steckdosenleisten (1) an Büromöbeln. Vorgesehen ist eine Montageleiste (10) mit Einrichtungen (13) zum Befestigen an den Möbelstücken. Die Montageleiste (10) besitzt eine leistenförmige Halteeinrichtung (12), die vorzugsweise in der Mittelachse positioniert ist. Die Steckdosenleiste (1) besitzt eine korrespondierende Rasteinrichtung (2). Auf die Montageleiste (10) ist ein Deckel (14) lösbar aufsetzbar. In dem so gebildeten Kabelkanal werden elektrische Leitungen und Kabel (4) geführt.

## Beschreibung

Die Erfindung betrifft Vorrichtungen zum lösbaren Befestigen von Steckdosenleisten an Büromöbeln.

Die DE 202 10 320 U offenbart eine Abdeckung für Stromversorgungs- und/oder Kommunikationskabel unter einer Tischplatte. Diese Abdeckung ist dadurch gekennzeichnet, dass sie aus einer flexiblen Materialbahn besteht und Befestigungsmittel aufweist, die mit am Tisch vorhandenen komplementären Befestigungsmitteln in lösbarer Weise zusammenwirken.

Aus der EP 1 296 430 A ist eine Anschlussbox mit Steckdosen bekannt, die auf, neben oder unter Tischen, Schreibtischen und dergleichen Möbelstücken Verwendung finden kann. Diese Anschlussbox weist mehrere aus Kunststoff gefertigte Einzelteile auf, die zu einem Kunststoffgehäuse zusammengesetzt werden. Das Gehäuse beinhaltet einen Kabeleingang zum Führen von Strom und/oder Daten führenden Kabeln ins Innere der Anschlussbox. Es weist weiter von der Gehäuseaußenseite zugängliche Steckdosen auf, deren Anschlüsse mit Adern von ins Innere geführten Kabeln verbindbar sind. Das Kunststoffgehäuse beinhaltet zudem Steckdosen-Befestigungsmittel zum reversiblen Befestigen der Steckdosen. Die Befestigung der Anschlussbox am Möbelstück erfolgt mittels Schrauben, die nur bei geöffneter Anschlussbox zugänglich sind.

Beiden vorbeschriebenen Lösungen ist gemeinsam, dass besondere, nur für diesen Zweck brauchbare Einzelteile erforderlich sind. Ein weiterer Nachteil besteht darin, dass Montage und Demontage umständlich und zeitaufwändig sind. Müssen die Steckdosen an einen anderen Platz gelegt werden, bleiben unter Umständen unschöne Befestigungslöcher zurück.

Der vorliegenden Erfindung liegt die Aufgabe zugrunde, eine Vorrichtung der eingangs genannten Art anzugeben, die die lösbare Montage einer Steckdosenleiste an variablen Orten oder wahlweise die Montage einer Mehrzahl von Steckdosenleisten ermöglicht.

Diese Aufgabe wird gelöst durch eine Vorrichtung mit den Merkmalen des Anspruchs 1.

Die vorliegende Erfindung geht von dem Prinzip aus, am Möbelstück nur eine Montageleiste vorzusehen, die mit einer leistenförmigen Halteeinrichtung ausgerüstet ist. Auf diese Halteeinrichtung können dann ein oder mehrere Steckdosenleisten an jeder beliebigen Stelle aufgerastet werden. Des weiteren ist es möglich, eine bestimmte Steckdosenleiste wieder abzuziehen und an einer anderen Stelle aufzusetzen, falls sich die Anschlussorte verändern.

Geeignete Befestigungsleisten sind vorteilhafterweise die Unter- oder Oberteile von handelsüblichen Leitungsführungskanälen.

Gemäß einer Weiterbildung der Erfindung besitzt die Montageleiste federnde Seitenwände, auf die ein Deckel lösbar aufsetzbar ist. Dadurch entsteht ein abgeschlossener Raum, d. h. ein Kabelkanal, in dem Energie- und Datenleitungen sicher geführt werden können, wobei die Halteeinrichtung der Leiste für eine räumliche Trennung von Daten- und Energieleitungen sorgt.

Vorteilhafterweise ist die Rasteinrichtung in der Mittelachse der Leiste positioniert. Dadurch entstehen gleich große Kammern für Daten- und Energieleitungen.

Gemäß einer bevorzugten Ausführung der Erfindung bestehen Leiste und/oder Deckel aus Leichtmetall. Dadurch ist die Rastfunktion dauerhaft gewährleistet. Des weiteren kann eine solche stabile Leiste auch dazu dienen, mehrere Möbelstücke, beispielsweise Büromöbelelemente, mechanisch zu verketten.

Anhand der Zeichnung soll die Erfindung in Form eines Ausführungsbeispiels näher erläutert werden. Es zeigen
- Fig. 1: als Schrägansicht eine Steckdosenleiste, aufgerastet auf einer Montageleiste und
- Fig. 2: eine Frontansicht der Steckdosenleiste in Fig. 1.

Fig. 1 zeigt als Schrägansicht eine Steckdosenleiste 1, aufgerastet auf einer Montageleiste 10. Die Steckdosenleiste 1 besitzt an ihrer Oberseite eine Anzahl von handelsüblichen Steckertöpfen 3. An der Front der Steckdosenleiste 1 sind zwei Flachstecker 6 vorgesehen, an die Stromversorgungskabel angesteckt werden können, die die Verbindung zur Gebäudeinstallation herstellen.

Die Montageleiste 10, die typischerweise ein Element eines Kabelkanals ist, ist mit Hilfe von Schrauben 13 an einer Unterlage, z. B. einem Schreibtisch, anschraubbar. Mit Hilfe von Deckeln 14, die auf die federnden Seitenwände 13 der Montageleiste 10 lösbar aufgerastet werden, entsteht aus der Montageleiste 10 ein geschlossener Kabelkanal, in dem Kabel und Leitungen 4 geführt werden.

Wie Fig. 2 erkennen lässt, besitzt die Montageleiste 10 eine zentrale Halteleiste 12. Die Steckdosenleiste 1 besitzt eine damit korrespondierende Rasteinrichtung, die für den lösbaren Halt der Steckdosenleiste 1 an der Montageleiste 10 sorgt. Dank dieser Rastbefestigung kann die Steckdosenleiste 1 an jeder Stelle aufgerastet und bei Bedarf auch umgesetzt werden.

## Patentansprüche

1. Vorrichtung zum lösbaren Befestigen einer Steckdosenleiste (1) an einem Büromöbelstück, **gekennzeichnet durch** die Merkmale:
- es ist eine Montageleiste (10) mit Einrichtungen (13) zum Befestigen an dem Möbelstück vorgesehen,
- die Montageleiste (10) besitzt eine leistenförmige Halteeinrichtung (12),
- die Steckdosenleiste (1) besitzt eine korrespondierende Rasteinrichtung (2).

2. Vorrichtung nach Anspruch 1, **gekennzeichnet durch** die Merkmale:
- die Montageleiste (10) besitzt federnde Seitenwände (11) mit Deckelhalteprofil,
- auf die Seitenwände (11) ist ein Deckel (14) lösbar aufsetzbar.

3. Vorrichtung nach einem der Ansprüche 1 oder 2, **gekennzeichnet durch** das Merkmal:
- die Halteeinrichtung (12) ist in der Mittelachse der Montageleiste (10) positioniert.

4. Vorrichtung nach einem der Ansprüche 1 bis 3, **gekennzeichnet durch** das Merkmal:
- Montageleiste (10) und/oder Deckel (14) bestehen aus Leichtmetall.
